# EUROPÄISCHE PATENTANMELDUNG

(11) **EP 0 577 548 A1**
(43) Veröffentlichungstag der Anmeldung: **05.01.1994**
(21) Anmeldenummer: 93810348.8
(22) Anmeldetag: 12.05.1993
(51) Int. Cl.: E03F 5/04

(54) **Hebergullyanordnung**

(30) Priorität: 30.06.1992 CH 2069/92
(71) Anmelder: Nill, Werner, CH-8400 Winterthur (CH)
(72) Erfinder: Nill, Werner, CH-8400 Winterthur (CH)
(74) Vertreter: Gachnang, Hans Rudolf

(57) **Zusammenfassung**

Die Hebergullyanordnung (1) weist einen vollständig im Inneren des Behälters (3) angeordneten Heber (7) auf. Dieser kann zur manuellen Reinigung des Sumpfes (29) ganz oder teilweise aus dem Behälter (3) entnommen werden.

Um einen geregelten Abfluss bei Trennsystemen zu erreichen, ist dem Ablaufrohr (43) eine Drossel (33) vorgeschaltet. Am oberen Ende des Überlaufrohres (37) sitzt ein Rohrabschnitt (41) der verhindert, dass aufschwimmende Festkörper in den Regenwasserkanal (35) gelangen können.

## Beschreibung

Die Erfindung betrifft eine Hebergullyanordnung gemäss Oberbegriff des Anspruches 1.
Hebergullys finden Verwendung z.B. in Strasseneinläufen von Schächten mit häufig schwach durchflossenem Misch- und Schmutzwassersammlern. Infolge der oft geringen Wassermenge neigen solche Wassersammler zu Ablagerungen von Feststoffen, die in regelmässigen Abständen meist mittels Hochdruckspülgeräten gereinigt werden müssen. In vielen Fällen ist eine solche Reinigung monatlich nötig, um eine Verstopfung des Kanalisationssystems zu vermeiden bzw. um stets die maximal mögliche Abflussmenge bei Auftreten eines Regenereignisses zu gewährleisten.

Zur Verminderung der Häufigkeit der manuellen Reinigung werden Heber in die Strasseneinläufe eingebaut, welche dank ihrer Ausbildung periodisch, d.h. bei Ansammlung einer bestimrnten Wassermenge den Schacht oder Behälter innert kürzester Zeit entleeren. Durch die starke Saugwirkung des in Betrieb gesetzten Hebers werden zum einen im Innern des Schachtes auf dessen Boden (Sumpf) abgelagerte Feststoffe mitgerissen und zum andern Ablagerungen in den Kanalisationsleitungen, die vom Schacht weg führen, durch den verhältnismässig starken Wasserschwall ebenfalls von den Rohrleitungen abgelöst und mitgerissen.

Um dennoch eine periodisch notwendige manuelle Reinigung des Schachtes, insbesondere die Entfernung der im Sumpf abgelagerten Festkörpern vornehmen zu können, sind bei den meisten bekannten Schächten nur die ansaugseitigen Schenkel der Heber im Schacht angeordnet; der ablaufseitige Teil befindet sich dann ausserhalb, d.h. meist im den Schacht umgebenden Erdreich. Diese Konstruktion bedingt, dass der Heber bzw. das haarnadelförmige Heberrohr erst nach dem Einbau des Schachtes ins Erdreich in diesen eingeführt werden kann. Zudem haben diese Ausführungen den Nachteil, dass die im ablaufseitigen Schenkel des Hebers eingebauten Geruchsverschlüsse im Falle einer Verstopfung nur durch Ausheben des Erdreiches in der Umgebung des Schachtes zugänglich sind, wenn eine Reinigung nicht mittels einem Hochdruckreinigungsgerät erfolgen kann.

Aus der Schweizer Patentschrift 676264 ist eine Hebergullyanordnung bekannt, bei der sowohl das haarnadelförmige Heberrohr als auch der Geruchsverschluss (Syphon) innerhalb des Schachtes angeordnet sind und der Geruchsverschluss durch Abheben eines Deckels gereinigt werden kann.

Damit eine möglichst optimale Reinigungswirkung des Hebers erreicht werden kann, muss dessen Querschnitt im Verhältnis zum Querschnitt des Schachtes oder Behälters gross bemessen sein. In der erstgenannten Ausführung mit aussenliegendem abflusseitigem Schenkel des Heberrohres, ist der Sumpf des Schachtes noch recht gut zugänglich. Liegen hingegen beide Schenkel des Hebers, d.h. der gesamte Heber innerhalb des Schachtes, so wird die Reinigung des Sumpfes mit den heute üblichen Sauggeräten erschwert.

Die Aufgabe der vorliegenden Erfindung besteht darin, eine Hebergullyanordnung zu schaffen, die einerseits als fertig konfektionierte Einheit an das Kanalsystem anschliessbar ist und andererseits eine optimale Zugänglichkeit für deren Reinigung gewährleistet.
Eine weitere Aufgabe der Erfindung besteht darin, beim Einsatz der Hebergullyanordnung in Trennsystemen den gedrosselten Auslauf derart anzuordnen, dass dieser kostengünstig herstellbar, betriebssicher und einfach zu reinigen ist.

Gelöst wird die erste Aufgabe durch eine Hebergullyanordnung gemäss den Merkmalen des Anspruches 1. Die zweite Aufgabe wird gelöst durch die Merkmale des Anspruches 6.

Mit der erfindungsgemassen Anordnung gelingt es in überraschender Weise, einen kompakten, im Werk vollständig vorfabrizierbaren und damit kostengünstig herstellbaren Hebergully zu erzeugen. Der saugseitige Schenkel kann werkzeugfrei vor der Reinigung des Sumpfes aus dem Behälter herausgehoben werden. Bei einem starren haarnadelförmig ausgebildeten Heberrohr kann dieses aus der Steckverbindung herausgezogen werden; bei einer schlauchförmigen Ausbildung kann der heberseitige Schenkel angehoben werden, ohne dass der ansaugseitige Schenkel von der Verbindungsleitung zur Kanalisation gelöst werden muss. Eine am Ende des schlauchförmigen Teiles angeordnete Vorrichtung oder ein Gewicht gewährleisten, dass das saugseitige Ende auch bei leerem Heberrohr nicht durch dessen Auftrieb von der Sohle des Schachtes angehoben werden kann. Durch die trichterförmige Erweiterung am saugseitigen Ende des Heberrohres, welche über eine kegelstumpfförmige Erhebung auf oder im Boden des Behälters gestülpt angeordnet oder im Rohrende ein Kegel eingesetzt ist, ermöglicht, das Ansaugen von am Boden abgelagerten Festkörpern mit hoher Ansauggeschwindigkeit, da der Ringquerschnitt zwischen dem saugseitigen Ende des Hebers und der kegelstumpfförmigen Erhebung kleiner oder gleich dem Querschnitt des Heberrohres ausgebildet ist. Gleichzeitig kann die Verstoptungsgefahr wesentlich vermindert werden.

Die Anordnung eines Drosselorganes, kurz einer Drossel, z.B. einer Wirbeldrossel, im Knie zwischen dem vertikalen Überlaufrohr und dem horizontalen Ablaufrohr ermöglicht bei Trennsystemen einen kontinuierlichen Abfluss des zufliessenden Wassers in den Kanal, unabhängig von der Gullyfüllung. Die im Inneren des Hebergullys liegende Wirbeldrossel kann, wie das Heberrohr selbst, werkseitig montiert werden und ist leicht zu reinigen. Bei grossem Wasserzufluss und Überschreitung der zulässigen Wassermenge, z.B. während eines starken Regenereignisses, werden durch den am oberen Ende des Überlaufrohres aufgesetzten und letzteres überragenden Rohrabschnittes im Behälter schwimmende Festkörper zurückgehalten und nach dem Regenereignis durch den Heber der Kanalisation zugeleitet.

Anhand illustrierter Ausführungsbeispiele wird die Erfindung näher erläutert. Es zeigen:
- Figur 1: einen Längsschnitt durch eine Hebergullyanordnung mit einem starr ausgebildeten Heberrohr,
- Figur 2: einen Längsschnitt durch eine Hebergullyanordnung mit einem schlauchförmig ausgebildeten saugseitigen Schenkel des Heberrohres,
- Figur 3: einen Grundriss einer Hebergullyanordnung,
- Figur 4: einen Grundriss einer weiteren Hebergullyanordnung.

Die Hebergullyanordnungen 1 in den Figuren 1 bis 4 sind in einem Behälter oder -schacht, kurz Behälter 3, eingebaut. Die Ausbildung des oberen Einlaufes ist in den Figuren nicht dargestellt; sie kann aus einem mit Schlitzen versehenen Gussdeckel 5 mit oder ohne Schlammeimer herkömmlicher Bauart ausgeführt sein. Im Behälter 3 gemäss Figur 1 ist ein aus Stahl oder Kunststoff hergestellter haarnadelförmiger Heber 7 dargestellt, dessen einlaufseitiges Rohr 8 mit dem Ende 9 in einem Steckverschluss 11 eingesteckt und mit einer Verbindungsleitung 13 mit einer Kanalisation oder einem Schmutzwasserkanal 15 verbunden ist. In der Verbindungsleitung 13 kann ein Geruchsverschluss oder Syphon 17 eingebaut sein. Das saugseitige Rohr 18 mit dem Ende 19 des Hebers 7 kann einen trichterförmigen Abschnitt 21 aufweisen, an welchem ein Kegel oder kegelstumpfförmiges Teil 23 unter Bildung eines kegelringförmigen Raumes 25 befestigt ist. Das kegelstumpfförmige Teil 23 kann auch auf dem Boden 27 des Behälters aufgesetzt sein. Vorzugsweise ragt das saugseitige Ende 19 des Heberrohres 7 in eine Vertiefung bzw. einen Sumpf 29 im Boden 27 ein. Im Bereich des Scheitels S des Heberrohres 7 ist ein Handgriff 31 befestigt, der dazu dient, das Rohr 8 aus dem Steckverschluss 11 herauszuziehen und dem Behälter 3 zu entnehmen.

Ist die Hebergullyanordnung 1 mit einem sogenannten Trennsystem verbunden, werden zur zusätzlichen Schmutzstofftrennung zwei Abflüsse vorgesehen. Der Abfluss vom Heber 7 kann zur Abwasserreinigungsanlage führen; der zweite Abfluss kann in ein Gewässer erfolgen.

Der zweite Abfluss weist einlaufseitig im Behälter 3 eine Abflussdrossel 33 auf, durch die bei kleinen bis mittleren Zuflüssen das Wasser direkt einem Kanal 35 zugeleitet werden kann, ohne dass der Heber 7 anspringt. Von der Abflussdrossel 33 führt ein Überlaufrohr 37 bis nahe an das obere Ende des Behälters 3. Damit keine aufschwimmenden Festkörper durch das Überlaufrohr in den Regenwasserkanal 35 gelangen können, ist auf das obere Ende ein Rohrabschnitt 39 aufgesetzt, dessen Innendurchmesser grösser ist als der Aussendurchmesser des Überlaufrohres 37 und dessen obere Kante 41 über der oberen Kante des Überlaufrohres 37 liegt.

Die Drossel 33 besteht im dargestellten Beispiel in Figur 1 aus einer Wirbeldrossel, welche auf das Knie zwischen dem Überlaufrohr 37 und dem Ablaufrohr 43 aufgesetzt ist. Die Drossel 33 kann fest mit dem Abflussrohr 43 verbunden oder für Reinigungs-/oder Reparaturzwecke mit letzterem verschraubt sein.

In der Ausgestaltung der Erfindung gemäss Figur 2 besteht der Heber 7 zumindest teilweise aus einem elastischen Schlauch 45, dessen einlaufseitiges Ende 9 mit der in dieser Ausführung in den Behälter 3 hineinragenden Verbindungsleitung 13 verbunden ist. Am saugseitigen Ende 19 ist eine Vorrichtung oder ein Gewicht 47 befestigt, dessen Masse den Auftrieb des leeren Heberrohres 7 im gefüllten Behälter 3 aufhebt, damit das saugseitige Ende 19 des Schlauches 45 nach unten in den Bereich des Bodens 27 gezogen wird.

Nebst einem Syphon 17 ist in der Verbindungsleitung 13 ein verschliessbarer Putzstutzen 49 angebracht, welcher einen Zugang zum Syphon 17 bildet. Ein bis an das saugseitige Ende 19 reichender und dort mit Schlauch 45 verbundener Handgriff 31 erlaubt es dem Bedienungspersonal, den Schlauch 45 zur Reinigung des Behälters 3 aus diesem herauszuheben. Zur genauen Positionierung des Schlauches 45 und dessen saugseitigem Ende 19 kann dieser an einer Schlauchstütze 51 aufgehängt sein.

Im Beispiel gemäss Figur 2 ist eine vertikal angeordnete Ablaufdrossel 33 dargestellt, die auf das innenliegende Ende des Abflussrohres 43 aufgesetzt ist.

Im Grundriss gemäss Figur 3 der Hebergullyanordnung 1, die nicht mit dem Grundriss eines der beiden in den Figuren 1 und 2 dargestellten Beispiele übereinstimmt, ist eine weitere mögliche Anordnung des Heberrohres 7 innerhalb des Behälters 3 dargestellt. Im Gegensatz zur Ausführung gemäss Figur 1 ist der Sumpf 29 bei diesem Ausführungsbeispiel am Rande des Bodens 27 angeordnet, wodurch eine bessere Einsicht für das Bedienungs-/Reinigungspersonal von oben ermöglicht wird.

In der Ausgestaltung der erfindungsgemässen Figur 4 liegt das flexible Heberrohr 7 noch näher an der Wand des Behälters 3. Das Überlaufrohr 37 ist auf der gegenüberliegenden Seite angeordnet und das Ablaufrohr 43 verlässt den Behälter 3 auf der entgegengesetzten Seite der Verbindungsleitung 13.

Die in den Figuren 1 bis 4 dargestellten Ausführungsformen der Hebergullyanordnung 1 können alle auch ohne das Überlaufrohr 37 und das Ablaufrohr 43 ausgeführt werden, wenn sämtliches der Anordnung 1 zufliessendes Wasser durch den Heber 7 einer Kanalisation/Abwasseranlage zugeführt werden soll.
Der Zulauf des Wassers zur Hebergullyanordnung 1 kann durch die obere Öffnung des Behälters 3 oder durch seitlich in den Behälter 3 oder eine andere, auch höher gelegene Zuführung erfolgen.

## Patentansprüche

1. Hebergullyanordnung in einem Leitungssystem, mit einem im Boden versenkbaren, unten verschlossenen Behälter, einem Heberrohr, dessen einlaufseitiges Ende nahe dem Boden des Behälters endet und dessen auslaufseitiges Ende mit der Kanalisationsleitung verbindbar ausgebildet ist, wobei beide Heberrohrarme mindestens teilweise innerhalb des Behälters angeordnet sind, dadurch gekennzeichnet, dass zur Reinigung des Sumpfes (29) am Boden (27) das saugseitige Rohr (18) des Hebers (7) werkzeugfrei aus dem Behälter (3) heraushebbar ausgebildet ist.

2. Hebergullyanordnung nach Anspruch 1, dadurch gekennzeichnet, dass das auslaufseitige Ende (9) des Heberrohres (7) mit der Verbindungsleitung (13) zur Kanalisationsleitung (15) steck- oder schraubbar verbunden ist.

3. Hebergullyanordnung nach Anspruch 1, dadurch gekennzeichnet, dass mindestens der einlaufseitige Schenkel und der bogenförmige Verbindungsteil des Heber (7) als elastischer Schlauch (45) ausgebildet sind.

4. Hebergullyanordnung nach Anspruch 3, dadurch gekennzeichnet, dass der Schlauch (45) unterhalb des Scheitels (S) abgestützt gehalten ist.

5. Hebergullyanordnung nach einem der Ansprüche 3 oder 4, dadurch gekennzeichnet, dass am einlaufseitigen Ende (19) des Schlauches (45) ein Gewicht (47) angeordnet ist.

6. Hebergullyanordnung nach einem der Ansprüche 1 bis 5, dadurch gekennzeichnet, dass das einlaufseitige Ende (19) des Hebers (7) einen trichterförmigen Abschnitt (21) aufweist, der zentral über einer kegel- oder kegelstumpfförmigen Erhebung (23) in oder auf dem Boden (27) des Behälters (3) unter Bildung eines kegelringförmigen Raumes (25) angeordnet ist.

7. Hebergullyanordnung nach einem der Ansprüche 1 bis 5, dadurch gekennzeichnet, dass im saugseitigen Ende (19) des Hebers (7) ein Kegel unter Bildung eines Ringraumes eingesetzt ist.

8. Hebergullyanordnung nach einem der Ansprüche 1 bis 7 mit einem am Behälter (3) eingebauten zweiten Ablaufrohr (43) mit einem die ablaufende Menge bestimmenden Drosselorgan und mit einem Überlaufrohr (37), dadurch gekennzeichnet, dass im Übergangsbereich zwischen dem vertikalen Überlaufrohr (37) und dem im wesentlichen horizontalen Ablaufrohr (43) eine Wirbeldrossel (33) eingebaut ist.

9. Hebergullyanordnung nach Anspruch 8, dadurch gekennzeichnet, dass auf dem oberen Ende des Überlaufrohres (37) ein das Ende konzentrisch umgebender Rohrabschnitt (41) unter Bildung eines hohlzylinderförmigen Raumes aufgesetzt ist, welcher Rohrabschnitt (41) das obere Ende des Überlaufrohres (37) überragt.
